# EUROPÄISCHE PATENTSCHRIFT

(11) **EP 0 291 707 B1**
(45) Veröffentlichungstag und Bekanntmachung des Hinweises auf die Patenterteilung: **30.12.1992**
(21) Anmeldenummer: 88106245.9
(22) Anmeldetag: 20.04.1988
(51) Int. Cl.: B24C 9/00, B24C 1/04

(54) **Sandstrahlkabine**
Sandblast cabinet
Cabine de sablage

(30) Priorität: 16.05.1987 DE 8707059 U
(43) Veröffentlichungstag der Anmeldung: 23.11.1988
(73) Patentinhaber: FRIEDRICH GOLDMANN GMBH & CO., D-68229 Mannheim (DE)
(72) Erfinder: Goldmann, Friedrich, D-6800 Mannheim 71 (DE)
(74) Vertreter: Ratzel, Gerhard, Dr.

(56) Entgegenhaltungen:
- EP-A- 0 120 247
- EP-A- 0 169 092
- DE-A- 2 036 745
- DE-A- 2 043 116
- DE-C- 236 322
- DE-C- 597 447
- DE-U- 8 625 115
- FR-A- 2 133 225
- FR-A- 2 160 062
- FR-A- 2 439 730
- GB-A- 891 446
- US-A- 1 643 175
- US-A- 2 063 054
- US-A- 2 696 910
- PANGBORN CATALOG 400, Seiten 5-20, Maryland, US; "Blast cleaning rooms"

## Beschreibung

Die Erfindung betrifft eine Sandstrahlkabine, vorzugsweise für den Einsatz zum Strahlen von Inschriften und plastischen Verzierungen auf Werkstücken, insbesondere aus Stein, Glas und Holz, mit einer schallschluckenden Kabinenkonstruktion, die einen schallundurchlässigen Rollvorhang aufweist, in dem ein maschinell gesteuertes, angetrieben bewegbares, höhenverstellbares Strahlrohr schallgedämpft und staubfrei abgedichtet, vertikal und horizontal verfahrbar in einer X-Y-Führung über eine zu bearbeitende Werkstückoberfläche führbar ist.

Eine solche Sandstrahlkabine ist bereits aus dem britischen Patent 891, 446 bekannt.

Die bekannten automatischen Strahlanlagen für die Steinindustrie weisen die Eigenschaften auf, daß diese ein rechteckiges Feld, das durch mehrere Endschalter begrenzt ist, abfahren und dabei den Strahlvorgang ausführen.

Hierbei repetieren diese Anlagen beliebig oft und müssen dann von Hand abgestellt werden, wenn eine genügende Tiefe der gewünschten Inschrift oder Verzierung im Werkstück erzielt ist.

Auch der Einsatz von Zeitrelais oder negativarbeitenden Zählern,bei dem sich die Anlage nach einer entsprechenden Anzahl von Feldreversierungen und bei Erreichen der zuvor eingestellten Tiefe automatisch abschaltet, ist bekannt.

Diese Anlagen weisen alle den Nachteil auf, daß sie nur ein rechteckiges Feld bearbeiten können und unabhängig der Größe des Zwischenraumes zwischen den einzelnen zu strahlenden Zeilen und Ornamenten,die ganze Fläche des Werkstückes bearbeiten.

Durch diese Arbeitsweise tritt ein hoher Preßluftbedarf und Strahlmittelverbrauch auf, da sich die Strahlzeit unnötig vervielfacht.

Desweiteren sind keine Sandstrahlanlagen bekannt, bei denen sich die Schalldämmung unter Berücksichtigung des Luftstromes in der Kabine, ausreichend und den Gesetzgebungen befriedigen ausgeführt sind.
Vorwiegend bei Handbetrieb können die vorgeschriebenen Werte von den bekannten Anlagen aufgrund ihrer konstruktiven Merkmale nicht eingehalten werden.

Diese Anlagen ermöglichen auch nicht ein Verfahren des Strahlrohres ohne daß hierbei eine Öffnung oder ein Spalt in den Gummiabdichtungen entsteht, aus denen Schall und Strahlmittel austritt. Es sind auch keine Sandstrahlkabinen auf dem Markt, die eine doppelt gefertigte Profilrahmenkonstruktion aufweisen, die mit Schallschluckmittel ausgekleidet sind.

Auch die Strahlmittelrückförderung, wenn überhaupt vorhanden, entspricht bei den bekannten Anlagen nicht den wirtschaftlichen Erfordernissen. Alle Bauarten bisheriger Art weisen einen hohen Verschleiß auf, da sehr große Reibungskräfte zwischen den Bauteilen auftreten. Ebenfalls als nachteilig haben sich die eingesetzten Entstaubungssysteme erwiesen.
Es wurde bisher nicht nur noch verwendungsfähiges Strahlmaterial abgezogen sondern auch die Sicht der bedienenden Person wurde erheblich durch umherwirbelnde Partikel beeinträchtigt. Dies schlägt sich folglicherweise auf die Arbeitsqualität nieder.

Der vorliegenden Erfindung liegt daher die Aufgabe zugrunde, eine Sandstrahlkabine bereitzustellen, die ein Strahlen von Werkstoff unter optimalen Schallbedingungen bei Hand - oder Automatikbetrieb gewährleistet, deren Steuerung eine Mehrfeldbearbeitung ohne Totzeiten zuläßt, wobei der Preßluftbedarf, der Strahlmittelverbrauch und die Strahlzeit möglichst gering gehalten werden, und bei der die Entstaubung so durchgeführt wird, daß die Arbeitssicht nicht beeinträchtigt wird. Desweiteren wird die Strahlmittelrückförderung bauteilverschleißfrei durchgeführt. Eine Anlage mit einer erfindungsgemäßen Sandstrahlkabine weist neben einem separaten Schaltpult auch ein separat stehendes Sandstrahlgebläse und separate Entstaubungsanlage auf.

Diese Aufgabe wird bei einer Sandstrahlkabine der eingangs genannten Art erfindungsgemäß dadurch gelöst, daß die Sandstrahlkabine eine Steuereinrichtung zum automatischen Steuern des Strahlrohrs aufweist zur Vorgabe einer Mehrzahl mit dem Strahlrohr abzuarbeitender rechteckiger Felder von einstellbarer Größe (Mehrfeldsystem) und daß die Sandstrahlkabine einen diagonalen Luftwechsel mit Steigungssichter sowie einen zur Strahlmaterialrückgewinnung dienenden fundamentlosen Schwingförderboden mit Pendelschiebern und Förderrinne aufweist, wobei der fundamentlose Schwingförderboden aus einem mit hintereinander angeordneten Pendelschiebern versehenen Förderrahmen besteht, der verschleißfrei arbeitend in der Sandstrahlkabine pendelnd angeordnet und mittels eines Seilzugs vorwärts und rückwärts bewegbar ist, wobei die Pendelschieber über den Seilzug kongruent mit der Förderrahmenbewegung in eine Arbeits- und Ruhestellung klappbar sind.

Durch die in den abhängigen Ansprüchen aufgeführten Maßnahmen sind vorteilhafte Weiterbildungen der in dem unabhängigen Anspruch 1 angegebenen Sandstrahlkabine möglich.

Anhand der beigefügten Zeichnungen, die ein besonders bevorzugtes Ausführungsbeispiel der Erfindung zeigen, wird diese nun näher erläutert.
Dabei zeigen:
- Figur 1: eine Seitenansicht der Sandstrahlkabine;
- Figur 2: einen Querschnitt durch die Sandstrahlkabine;
- Figur 3: eine Ansicht der Sandstrahlkabine von vorn;
- Figur 4: die Strahlschlitzabdichtung;
- Figur 5: die Strahlschlitzabdichtung bei Handbetrieb;
- Figur 6: einen Querschnitt der doppelt gefertigten Profilrahmenkonstruktion;
- Figur 6a: eine perspektivische Darstellung der doppelt gefertigten Profilrahmenkonstruktion;
- Figur 7: die Steuerfelder einer Steuereinrichtung der Sandstrahlvorrichtung, an deren vorgesehene Reiter oder Nocken die Grenzen mehrerer rechteckiger, mit einem Blaskopf überstrichener Felder auf dem Werkstück markieren;
- Figur 8: die Steuerfelder zusammen mit einem fertigen Werkstück.

Figur 1 zeigt eine Seitenansicht der Sandstrahlkabine 1. Die Automatik 29 mit dem Strahlrohr 3 werden durch die Standsäulen 30 geführt, nach oben und unten verschoben. Dies kann manuell oder automatisch geschehen. Das Sichtfenster 24 ermöglicht dabei das Einblicken des Bedienungspersonals in den Strahlraum.

Oberhalb der Strahlkabine 1 ist ein Lufteinlaßkanal 20 angeordnet, über dessen System später näher eingegangen wird.
Ein besonderes Merkmal der Erfindung besteht in dem separaten Schaltschrank 31. Über die Rollenbahn 27 wird das Werkstück in die Strahlkabine 1 eingefahren. Die Tür 32 ist mit einer Türverriegelung und Sicherheitsschaltung ausgestattet.

Figur 2 zeigt einen Querschnitt durch die Strahlkabine 1, in die das Werkstück 26 über die Rollenbahn 27 eingefahren ist. Der Lufteintritt ist mit Schikanen 25 versehen, die das Austreten von Strahlmaterial verhindern. Die Entstaubung wird über den Steigungssichter 4 durchgeführt.
Die Luftabführung geschieht in Pfeilrichtung. Daß heißt, die Luft wird durch den Steigungssichter von den Schikanen 25 aus nach unten abgesaugt. Mit dieser Ansaugung wird auch der Staub nach unten abgezogen, so daß die Sicht des Bedienungspersonals nicht mehr beeinträchtigt wird.
Ein besonderes Kennzeichen der Erfindung besteht darin, daß sich der Steigungssichter 4 über der Förderrinne 7 befindet. Der Steigungssichter 4 setzt die Luftgeschwindigkeit herab, wobei das noch verwendungsfähige Strahlmittel nach unten in die Förderrinne 7 fällt.

Ein weiteres Merkmal der Erfindung liegt im konstruktiven Aufbau der Strahlmittelrückförderung durch einen Schwingförderboden 5. Der mit hintereinander gereihten Pendelschiebern 6 versehene Förderrahmen 15 ist an Seilen 18 abgehängt und ist nur seitlich geführt, so daß dieser verschleißfrei arbeitet. Die Bewegung des Schwingförderbodens 5 nach h und v wird durch einen permanent arbeitenden Zylinder über Seilzug 16 vorgenommen. Ebenfalls über einen Seilzug werden bei dieser Oszillation, bei der Bewegung nach v alle Pendelschieber 6 in eine Schräglage (gestrichelte Linie) gesetzt, so daß sie sich in einer Art Ruhestellung befinden.

Erst nach Bewegung des Schwingförderbodens 5 nach h werden die Pendelschieber 6 wieder in Arbeitsstellung gesetzt, so daß das Strahlmittel mit kleinem Hub immer etwa 30 cm gegen die Förderrinne transportiert wird. Dieser Transport wird stafettenförmig durchgeführt, d.h. jeder Pendelschieber fördert das Strahlmaterial etwa um 30 cm bis hin zur Förderrinne 7.

In der pneumatischen Förderrinne 7 wird das Strahlmaterial abgezogen und in das danebenstehende Silo 22 oberhalb des Sandstrahlgebläses 21 (Figur 3) gefördert, wobei die Förderung mit der normalen Entstaubung durchgeführt wird und kein gesondertes Gerät benötigt wird.

Die Seilzugumlenkungen 17 befinden sich ebenfalls außerhalb der eigentlichen Kabine, so daß auch hier wiederum kein Verschleiß auftritt. Der Bodenbereich der Kabine ist mit Gitterrost 28 ausgelegt.

Figur 3 zeigt die Forderansicht der Strahlkabine 1, in der der Rollvorhang 2 erkennbar ist.
Hierbei wird ersichtlich, daß die Automatikabdichtung 8 in den Rollvorhang 2 eingearbeitet ist und das Strahlrohr 3 ohne Einführspalt in die Kabine 1 ragt.

Soll nun von Hand gearbeitet werden, so besteht die Möglichkeit die Automatikabdichtung 8 in der Mitte, im Bereich des Strahlrohres 3, zu teilen und jeweils die Dichtungsteile nach links bzw. nach rechts aufzurollen, so daß die in Figur 5 geschilderte Bürstenabdichtung 19 eingesetzt werden kann.
In den Rollvorhang 2 ist ein Sichtfenster 24 eingearbeitet und Halogenfluter 33 in speziellem Winkel zum Beleuchten des Strahlobjekts befestigt. Besonderes Merkmal der Erfindung sind die separaten Abscheider 23 mit Silo 22, Sandstrahlgebläse 21 und Schaltschrank 31.

Figur 4 zeigt einen Querschnitt durch den Rollvorhang 2, bei dem die Anordnung der Automatikabdichtung 8 und der zweiteiligen Gummiabdichtung 10 erkennbar ist. Deutlich wird in dieser Darstellung, daß der Einlaß der Strahlrohrführung 9 in die Kabine keinen Spalt frei gibt und sich somit schalldämmend auslegt.

Figur 5 zeigt einen weiteren Querschnitt, bei dem die Automatikabdichtung aufgerollt ist und die Bürstenabdichtung 19 eingesetzt ist. Auch in diesem Ausführungsbeispiel zeigt sich eine ausreichende Abdichtung zum Strahlraum.

Figur 6 zeigt einen Querschnitt der doppelt gefertigten Profilrahmenkonstruktion 12. Die äußerst günstigen Schalldämmungsverhältnisse werden durch das Zusammenspiel zwischen dem Schallschluckmaterial 11 und der mit Stahlblech 52 doppelt verkleideten doppelwandigen Profilrahmenkonstruktion 12, wobei zwischen dem Schallschluckmaterial 11 ein Luftraum 53 gebildet wird, und dem mit Distanzstücken 14 versehenen doppelten Prallschutzmaterial 13 erzielt.

Figur 6a zeigt eine perspektivische Darstellung der Profilrahmenkonstruktion.

Nachstehend wird anhand der Figuren 7 und 8 die Funktion der Steuerung erläutert.

Bezugnehmend auf Figur 7, ermöglichen es die Steuerfelder 34, 35, mehrere rechteckige Felder auf dem Werkstück 26 zu bestimmen, die mit der Blasdüse 3 nacheinander abgearbeitet werden. Die Anzahl der Felder entspricht der der Spuren Ix, IIx, IIIx, IVx bzw. Iy, IIy, IIIy, IVy.
Die Felder können sich zum Teil auch überschneiden, wobei die Spuren IIIx und IIIy jeweils Hilfsspuren zu den Spuren IVx und IVy sind. Mittels dieser Hilfsspuren ist es möglich, ein Strahlfeld, bestehend aus mehreren sich überlappenden geometrischen Rechtecken zu erhalten. Die Reiter 36, 37, 38, 39 sind auf denjenigen Spuren Ix, Iy angeordnet, die auf der dem Werkstück 26 gegenüberliegenden Innenseite der Steuerfelder 34, 35 liegt.
Die Position dieser Reiter 36, 37, 38, 39 bestimmt die Grenzen eines rechteckigen Feldes A, auf dem Werkstück 26. Auf der nächst äußeren Spur IIx des Steuerfeldes 34 erkennt man Reiter 40, 41, und auf der nächst äußeren Spur IIy des Steuerfelds 35 sind Reiter 42, 43 angeordnet. Diese vier Reiter 40, 41, 42, 43 legen die Grenzen eines weiteren rechteckigen Feldes B auf dem Werkstück fest. Auf den nächst äußeren Spuren IIIx, IIIy befindliche Reiter 44, 45, 46, 47 markieren die Grenzen eines rechteckigen Feldes C, und auf den äußersten Spuren IVx und IVy befindliche Reiter 48, 49, 50,51 bestimmen ein rechteckiges Feld D, wobei die letztgenannten Felder C/D eine Kreuzform mit wechselnden Breiten bilden.

Die Breite des Kreuzlängsbalkens wird so durch die Reiter 48, 49 und seine Länge durch die Reiter 50, 51 vorgegeben, während die Länge des Querbalkens mit den Reitern 44, 45 und seine Breite mit den Reitern 46, 47 eingestellt wird. Es versteht sich, daß Position und Größe aller Felder, und damit auch Lage, Größe und Form des Kreuzes in weiten Grenzen variabel vorgebbar sind. Die Zuordnung der Reiter zu den einzelnen Feldern A, B, und C/D gemäß einer auf beiden Steuerfeldern 34, 35 übereinstimmenden Spurfolge schafft sehr übersichtliche Verhältnisse für eine Bedienungsperson, und es ist ein schnelles Einrichten der erfindungsgemäßen Sandstrahlvorrichtung möglich.

Auf den Feldern A, B können Inschriften gestrahlt werden, während die einander überkreuzenden Felder C/D, die eine Einheit bilden und zum Strahlen eines Kreuzornaments vorgesehen sind. Inschriften bzw. Kreuzornamente liegen dabei jeweils innerhalb der Feldgrenzen, die mit den Reitern markiert sind. Innerhalb dieser Felder wird in herkömmlicher Sandstrahltechnik gearbeitet, insbesondere durch teilweise Abdeckung der Felder A,B,und C/D unter Freilassung von zu bearbeitenden Parteien bzw. unter Verwendung von Schrift- und Ornamentschablonen. Das Ergebnis einer solchen Bearbeitung ist in Figur 8 dargestellt, wobei die zugehörigen Reiterpositionen ausgewiesen sind. Nach Vorbereitung des Werkstücks wird an einer Eingabeeinheit der Sandstrahlvorrichtung die pro Feld A,B und C/D durchzuführende Zahl von Reversierungen eingegeben. Diese Zahl kann von Feld Zu Feld verschieden sein, wenn man unterschiedliche Gravurtiefen erreichen will. Danach kann die Vorrichtung gestartet werden, worauf sie Feld für Feld hintereinander weg automatisch abarbeitet. Bei den Feldern C / D erfolgt die Steuerung derart, daß das Kreuz zeilenweise und unter spaltenweisen Vorschub mit dem Blaskopf überstrichen wird; es erfolgt also auch im Kreuzungsbereich der Felder C/D nur eine einfach Bearbeitung. Die laufende Zahl von Reversierungen wird vorzugsweise gezählt. Bei Erreichen der vorgegebenen Endzahl erfolgt ein automatischer Wechsel zum nächsten Feld, das dann in entsprechender Weise abgearbeitet wird. Nach Vollendung des letzten Felds fährt die Blasdüse vorzugsweise in ihre Ausgangsposition zurück.

Die Erfindung ist nicht auf die in dem Ausführungsbeispiel gezeigte Zahl von vier Spurpaaren und Feldern beschränkt. Man wird allerdings mit einer Anordnung von drei bis fünf Spuren auf beiden Steuerfeldern 34, 35 und einer entsprechenden Zahl von zu bearbeitenden rechteckigen Feldern den Bedürfnissen der Praxis in aller Regel gerecht.

### Bezugszeichenliste

- 1: Sandstrahlkabine
- 2: Rollvorhang
- 3: Strahlrohr / Blasdüse
- 4: Steigungssichter
- 5: Schwingförderboden
- 6: Pendelschieber
- 7: Förderrinne
- 8: Automatikabdichtung
- 9: Strahlrohrführung
- 10: zweiteilige Gummiabdichtung
- 11: Schallschluckmaterial
- 12: doppelte Profilrahmenkonstruktion
- 13: doppelte Prallschutzgummiabdichtung
- 14: Distanzstücke
- 15: Förderrahmen
- 16: Seilzug
- 17: Seilzugsumlenkungen
- 18: Aufhängung des Förderrahmens
- 19: Bürstenabdichtung
- 20: Lufteinlaßkanal
- 21: Sandstrahlgebläse
- 22: Silo
- 23: Abscheider
- 24: Sichtfenster
- 25: Schikanen
- 26: Werkstück
- 27: Rollenbahn
- 28: Gitterrose
- 29: Automatik
- 30: Standsäulen
- 31: Schaltschrank
- 32: Tür
- 33: Halogenfulter
- 34: Steuerfeld
- 35: Steuerfeld
- 36 bis 51: Reiter
- 52: Stahlblech
- 53: Luftraum

## Patentansprüche

1. Sandstrahlkabine (1), vorzugsweise für den Einsatz zum Strahlen von Inschriften und plastischen Verzierungen auf Werkstücken, insbesondere aus Stein, Glas und Holz,
die eine schallschluckende Kabinenkonstruktion und einen schallundurchlässigen Rollvorhang (2) aufweist,
in dem ein maschinell gesteuertes, angetrieben bewegbares, höhenverstellbares Strahlrohr (3) schallgedämpft und staubfrei abgedichtet, vertikal und horizontal verfahrbar in einer X-Y-Führung über eine zu bearbeitende Werkstückoberfläche führbar ist,
dadurch gekennzeichnet,
daß eine Steuereinrichtung zum automatischen Steuern des Strahlrohrs vorhanden ist zur Vorgabe einer Mehrzahl mit dem Strahlrohr abzuarbeitender rechteckiger Felder von einstellbarer Größe (Mehrfeldsystem) und daß die Sandstrahlkabine (1) einen diagonalen Luftwechsel mit Steigungssichter (4) sowie einen zur Strahlmaterialrückgewinnung dienenden, fundamentlosen Schwingförderboden (5) mit Pendelschiebern (6) und Förderrinne (7) aufweist, wobei der fundamentlose Schwingförderboden (5) aus einem mit hintereinander angeordneten Pendelschiebern (6) versehenen Förderrahmen (15) besteht, der verschleißfrei arbeitend in der Sandstrahlkabine (1) pendelnd angeordnet und mittels eines Seilzugs (16) vorwärts und rückwärts bewegbar ist, wobei die Pendelschieber (6) über den Seilzug (16) kongruent mit der Förderrahmenbewegung in eine Arbeits- und Ruhestellung klappbar sind.

2. Sandstrahlkabine nach Anspruch 1,
dadurch gekennzeichnet,
daß die Steuereinrichtung je ein sich in X- und Y-Richtung erstreckendes Steuerfeld aufweist, an dem Feldgrenzen bestimmende Reiter, Nocken o.ä. mit variabler Position festlegbar sind.

3. Sandstrahlkabine nach Anspruch 1 oder 2,
dadurch gekennzeichnet,
daß die Reiter, Nocken o.ä. eine Anschlagfunktion für die X-Y-Führung des Strahlrohrs haben, wobei sie insbesondere mit Endschaltern der X-Y-Führung zusammenwirken können.

4. Sandstrahlkabine nach einem der vorhergenenden Ansprüche,
dadurch gekennzeichnet,
daß jedes Steuerfeld mindestens eine Sour oder eine Mehrzahl paralleler Spuren hat, auf denen zumindest je ein Paar von Reitern, Nocken anordenbar ist.

5. Sandstrahlkabine nach einem der vorhergehenden Ansprüche,
dadurch gekennzeichnet,
daß die Zahl der Hauptspuren der der Strahlfelder entspricht.

6. Sandstrahlkabine nach einem der vorhergenenden Ansprüche,
dadurch gekennzeichnet,
daß in zumindest einem Feld wechselnde Breiten fahrbar sind, wobei hier dann mehrere Reiter oder Nocken benötigt werden, so daß insbesondere kreuzförmige Felder abarbeitbar sind.

7. Sandstrahlkabine nach einem der vornergenenden Ansprüche,
dadurch gekennzeichnet,
daß zu der Steuereinricntung zumindest eine Eingabeeinheit gehört, an der die Anzahl der abzuarbeitenden Felder und/oder die frei wählbare Anzahl der Reversierungen pro Feld vorgebbar ist.

8. Sandstrahlkabine nach einem der vorhergehenden Ansprüche,
dadurch gekennzeichnet,
daß die Steuereinrichtung eine der Maximalzahl vorgebbarer Felder ensprechende Anzahl von Zahlern enthält, wobei ein jeder Zähler die über einem zugeordneten Feld vorgenommenen Reversierungen zählt.

9. Sandstrahlkabine nach einem der vorhergehenden Ansprüche,
dadurch gekennzeichnet,
daß die Steuereinrichtung das Strahlrohr nach Erreichen der vorgegebenen Anzahl von Reversierungen von dem entsprechenden Feld zum nächsten Feld und vom letzten Feld vorzugsweise in die Startposition zurück steuert.

10. Sandstrahlkabine nach einem der vorhergehenden Ansprüche,
dadurch gekennzeichnet,
daß sie einen über der Arbeits- und Sichtfläche angeodneten Lufteinlaßkanal (20) aufweist und daß im Innern der Sandstrahlkabine (1) über einer Förderrinne (7) ein die Luft nach unten ansaugender Steigungssichter (4) so angeordnet ist, daß eine Entstaubung mit diagonalen Luftwechsel in der Sandstrahlkabine (1) erfolgt und das noch verwendungsfähige Strahlmittel zumindest teilweise nach unten in die Förderrinne (7) fällt.

11. Sandstrahlkabine nach Anspruch 10,
dadurch gekennzeichnet,
daß der Lufteinlaßkanal (20) mit "Schikanen" (25) ausgestattet ist.

12. Sandstrahlkabine nach einem der vorhergehenden Ansprüche,
dadurch gekennzeichnet,
daß der Seilzug (16) mittels eines Pneumatikzylinders oder Motors aktivierbar ist.

13. Sandstrahlkabine nach einem der vorhergehenden Ansprüche,
dadurch gekennzeichnet,
daß sich die Seilzugumlenkungen (17) außerhalb des Strahlraumes befinden.

14. Sandstrahlkabine nach einem der vorhergehenden Ansprüche,
dadurch gekennzeichnet,
daß der Förderrahmen (15) nur seitlich geführt an Aufhängungen (18) in der Kabine (1) pendelnd angeordnet ist.

15. Sandstrahlkabine nach einem der vorhergehenden Ansprüche,
dadurch gekennzeichnet,
daß der Strahlraum mit einem Strahlmittel durchlässigen Material, vorzugsweise Gitterrost (28) ausgelegt ist.

16. Sandstrahlkabine nach einem der vorhergehenden Ansprüche,
dadurch gekennzeichnet,
daß diese aus einer doppelt gefertigten mit Schalischluckmaterial (11), und mit Distanzstücken (14) versehenen doppelten Prallschutzgummi (13) ausgekleideten Profilrahmenkonstruktion (12) besteht.

17. Sandstrahlkabine nach einem der vorhergehenden Ansprüche,
dadurch gekennzeichnet,
daß der Rollvorhang (2) eine Automatikabdichtung (8) aufweist, durch die das Strahlrohr (3) in einer eigens hierfür vorgesehenen Führung (9) in die Sandstrahlkabine (1) einragt.

18. Sandstrahlkabine nach Anspruch 17,
dadurch gekennzeichnet,
daß die mittels Seilzug und Federausgleich geführte Automatikabdichtung (8) in der Mitte teilbar und nach links und rechts aufrollbar angeordnet ist.

19. Sandstrahlkabine nach Anspruch 17 oder 18,
dadurch gekennzeichnet,
daß hinter dem Rollvorhang (2) an der zum Strahlraum hinweisenden Seite eine Gummiabdichtung (10) fest eingebaut ist, hinter der sich das Strahlmittel in die Sandstrahlkabine (1) rückführende Ablaufkanäle befinden.

20. Sandstrahlkabine nach einem der Ansprüche 17 bis 18,
dadurch gekennzeichnet,
daß eine Bürstenabdichtung (19) im Bereich der zur Seite aufgerollten Automatikabdichtung (8) abnehmbar und aufsetzbar angeordnet ist.

21. Sandstrahlkabine nach einem der yorhergenenden Ansprüche,
dadurch gekennzeichnet,
daß der Rollvorhang (2) mit mindestens einem Sichtfenster (24) versehen ist.

22. Sandstrahlkabine nach einem der vorhergehenden Ansprüche,
dadurch gekennzeichnet,
daß die zu bearbeitende Werkstücke (26) über eine quer durch die Kabine (1) angeordnete Rollenbahn (27) in den Strahlraum einbringbar sind.

23. Sandstrahlkabine nach einem der vorhergenenden Ansprüche,
dadurch gekennzeichnet,
daß diese eine separate Entstaubungsanlage und Sandstrahlgebläse (21) mit Silo (22) und Abscheider (23) aufweist.

## Claims

1. Sand Blasting Cabin (1), preferably to be used for the blasting of inscriptions and plastified ornaments on work pieces, especially made of stone, glass and wood,
which has a sound-absorbing cabin construction and a sound-rebounding roller curtain (2),
in which a mechanically governed and driven movable and hight adjustable blasting lance (3) sonorized and dustfree sealed, vertically and horizontally convoyable in an X-Y-direction is guided over the workpiece surface which is to be treated,
thus characterized
that there is an automatic device for the automatic guiding of the blasting lance for setting up a number of rectangular working fields of adjustable size (multiple field system) to be worked off with the blasting lance and that the sand blasting cabin (1) has a diagonal air exchangement with climbing sieve (4) as well as a foundationless swinging transportation floor (5) for the blasting material recovery with perpendicular scrapers (6) and suction channel (7), and the foundationless swinging transportation floor (5) which consists of a recovery frame (15) fitted with perpendicular scrapers (6) which are mounted one after the other, which is working without any wear and which moves forwards and backwards like a perpendicular in the sand blasting cabin (1) by means of a rope (16) whereas the perpendicular scrapers (6) are turned by means of the rope (16) in congruence with the movement of the recovery frame into a working and rest position.

2. Sand blasting cabin according to claim 1,
thus characterized
that the automatic device has a stiring field in the X- and Y- axle on which operating edges can determine the limits of the working fields the operating edges being infinitely variable.

3. Sand blasting cabin according to claim 1 or 2,
thus characterized
that the operating edges have a function like a stop dog for the X-Y-guiding of the blasting nozzle whereas they can especially act together with the final switches of the X-Y-guiding.

4. Sand blasting cabin according to one of the before mentioned claims
thus characterized
that each stiring field has at least one track or several parallel tracks on which at least a pair of operating edges can be situated.

5. Sand blasting cabin according to one of the before mentioned claims
thus characterized
that the number of the main tracks is according to the number of the blasting fields.

6. Sand blasting cabin according to one of the before mentioned claims
thus characterized
that at least in one field changing widths can be obtained and here then several operating edges are needed so that especially fields of cross shape can be worked off.

7. Sand blasting cabin according to one of the before mentioned claims
thus characterized
that at least one input unit belongs to the automatic device where the number of the fields to be treated and/or the free choosable number of reversements per field is pre-adjustable.

8. Sand blasting cabin according to one of the before mentioned claims
thus characterized
that the automatic device is fitted with a number of counters corresponding to the maximum number of working fields whilst each counter counts the number of reversements for a certain field to which it belongs.

9. Sand blasting cabin according to one of the before mentioned claims
thus characterized
that the automatic device drives the blasting lance or nozzle after having reached the pre-adjusted number of reversements from one field to the next field and from the last field preferably into the start position again.

10. Sand blasting cabin according to one of the before mentioned claims
thus characterized
that it has an air intake channel (20) which is mounted above the working and viewing space and that in the interior of the sand blasting cabin (1) over a recovery channel (7) there is a climbing sieve aspirating the air to the bottom, mounted in a way that a dust extraction with diagonal air exchangement in the sand blasting cabin (1) takes place and the blasting material which can still be used falls at least partially into the recovery channel (7).

11. Sand blasting cabin according to claim 10,
thus characterized
that the air intake channel (20) is fitted with "chicanes" (25).

12. Sand blasting cabin according to one of the before mentioned claims
thus characterized
that the rope (16) is activated by a pneumatic cylinder or an electric motor.

13. Sand blasting cabin according to one of the before mentioned claims
thus characterized
that the turn arounds of the rope (17) are outside of the blasting room.

14. Sand blasting cabin according to one of the before mentioned claims
thus characterized
that the transportation frame (15) is only sidewise guided and works on suspension (18) in the cabin like a perpendicular.

15. Sand blasting cabin according to one of the before mentioned claims
thus characterized
that the blasting room is covered with a blasting material penetrating material preferable with grating (28).

16. Sand blasting cabin according to one of the before mentioned claims
thus characterized
that this cabin consists of a double manufactured profile frame construction fitted with sound absorbing material (11) and lined with double rubber material for protection against any wear (13) fitted with distance pieces (14).

17. Sand blasting cabin according to one of the before mentioned claims
thus characterized
that the roller curtain (2) is fitted with an automatic sealing (8) through which the blasting lance or nozzle (3) beared in a special adapted guiding (9) goes into the sand blasting cabin (1).

18. Sand blasting cabin according to claim 17,
thus characterized
that the automatic sealing (8) guided by means of a rope and a spring balance is to be opened in the middle and can be rolled up to the left and the right.

19. Sand blasting cabin according to claim 17 or 18,
thus characterized
that behind the roller curtain (2) at the side which is situated next to the blasting room a rubber sealing (10) is fixed, behind which there are channels where the blasting material can flow back again into the sand blasting cabin (1).

20. Sand blasting cabin according to one of the claims 17 - 18,
thus characterized
that a brush sealing (19) can be mounted on and off at the range where the automatic sealing (8) is rolled up.

21. Sand blasting cabin according to one of the before mentioned claims
thus characterized
that roller curtain (2) is fitted with at least one viewing window (24).

22. Sand blasting cabin according to one of the before mentioned claims
thus characterized
that the workpieces to be treated (26) can be put into the blasting room by means of a roller track (27) which is mounted crosswise through the sand blasting cabin (1).

23. Sand blasting cabin according to one of the before mentioned claims
thus characterized
that this cabin has a separate dust extraction unit and sand blasting apparatus (21) with storage hopper (22) and separator (23).

## Revendications

1. Cabine de sablage (1), préférablement pour le sablage des inscriptions et ornements plastifiés sur des pièces,
spécialement en pierre, verre et bois,
cette cabine a une construction amortissant le son et un rideau mobile (2) imperméable au son,
dans lequel une lance de sablage (3) mécaniquement guidée, entraînée mobile et ajustable en hauteur, étanchée contre le son et la poussière, verticalement et horizontalement convoyable dans une guidance X-Y guidable sur une surface d'une pièce à traiter,
caractérisée de cette manière
qu'il y a un dispositif automatique pour la guidance automatique de la lance de sablage pour le choix du nombre de champs de sablage réctangulaires avec des dimensions ajustables (système à multiple champs) à traiter avec la lance de sablage et que la cabin de sablage (1) a un changement d'air diagonal avec pré-séparateur de refoulement (4) ainsi qu'un sol de récupération d'abasif sans fondation (5) avec raclettes pendulaires (6) et canal de récupération (7) et le sol de récupération d'abrasif sans fondation (5) se compose d'un bâti de récupération (5) muni de raclettes pendulaires (6) qui sont montées l'une après l'autre qui travaillent sans aucune usure parce qu'ils travaillent comme un pendule dans la cabine de sablage (1) par l'intermédiaire d'une traction de câble (16) en avance et en arrière et les raclettes pendulaires (6) sont tournées par l'intermédiaire d'un câble (16) en congruence avec le mouvement du bâti de récupération dans une position de travail et de repos.

2. Cabine de sablage selon demande 1,
caractérisée de cette manière
que le dispositif automatique a un champ de délimitation dans le X-axe et un dans le Y-axe sur lequel des cames peuvent determiner les limites du champ de sablage avec position variable.

3. Cabine de sablage selon demande 1 ou 2,
caractérisée de cette manière
que les cames ont la fonction d'arrêt pour la X-Y-guidance de la lance de sablage et elles peuvent spécialement actionner ensemble avec les fins-de-courses de la X-Y-guidance.

4. Cabine de sablage selon une des demandes mentionnées ci-avant
caractérisée de cette manière
que chaque champ de délimitation a au minimum une trace ou plusieures traces parallèles sur lesquelles au minimum une paire de cames peut être située.

5. Cabine de sablage selon une des demandes mentionnées ci-avant
caractérisée de cette manière
que le nombre des traces principales est égale au nombre des champs de sablage.

6. Cabine de sablage selon une des demandes mentionnées ci-avant
caractérisée de cette manière
que au minimum dans un champ de sablage des largeurs changeables peuvent être atteintes et ici plusieurs cames sont nécessaires ainsi que spécialement des champs en forme d'un croix peuvent être traités.

7. Cabine de sablage selon une des demandes mentionnées ci-avant
caractérisée de cette manière
que le dispositif automatique est au minimum équipé avec une unité de programmation ou le nombre des champs à traiter et/ou le nombre des reversements choisirable par champ peut être pré-ajusté.

8. Cabine de sablage selon une des demandes mentionnées ci-avant
caractérisée de cette manière
que le dispositif automatique est muni d'un nombre de compteurs qui correspond au nombre maximal des champs de sablage et chaque compteur compte le nombre des reversements pour un certain champ auquel il appartient.

9. Cabine de sablage selon une des demandes mentionnées ci-avant
caractérisée de cette manière
que le dispositif automatique dirige la lance ou la buse de sablage après avoir atteint le nombre des reversements pré-ajusté du champ traité à l'autre et du dernier champ préférablement à la position de départ.

10. Cabine de sablage selon une des demandes mentionnées ci-avant
caractérisée de cette manière
qu'elle a un canal d'admission d'air (20) qui est situé au dessus de la position de travail et de vue et que à l'intérieur de la cabine de sablage (1) au dessus du canal de récupération (7) il y a un pré-séparateur de refoulement qui aspire l'air au sol et qui est monté d'une manière qu'une dépoussièrage avec changement d'air diagonal a lieu dans la cabine de sablage (1) et le matériel de sablage qui est encore bon tombe plus ou moins dans le canal de récupération (7).

11. Cabine de sablage selon demande 10,
caractérisée de cette manière
que le canal d'admission d'air (20) est muni de "chicanes" (25).

12. Cabine de sablage selon une des demandes mentionnées ci-avant
caractérisée de cette manière
que le câble (16) est actionné par un cylindre pneumatique ou un moteur électrique.

13. Cabine de sablage selon une des demandes mentionnées ci-avant
caractérisée de cette manière
que les points de tournement pour les câbles (17) sont au dehors de la cabine de sablage.

14. Cabine de sablage selon une des demandes mentionnées ci-avant
caractérisée de cette manière
que le bâti de récupération (15) est guidé seulement aux côtés et traveille sur des suspensions (18) dans la cabine comme une pendule.

15. Cabine de sablage selon une des demandes mentionnées ci-avant
caractérisée de cette manière
que le sol de la cabine de sablage est couvert avec un matériel permettant la pénétration de l'abrasif, préférablement avec caillibotis (28).

16. Cabine de sablage selon une des demandes mentionnées ci-avant
caractérisée de cette manière
que la construction en fer profilé de la cabine est faite en double et capitonné avec de matériel de insonorisation et des pièces de distance et double gomme anti-abrasif.

17. Cabine de sablage selon une des demandes mentionnées ci-avant
caractérisée de cette manière
que le rideau mobile (2) est muni d'un étanchement automatique (8) à travers duquel la lance ou la buse de sablage logée dans une guidage (9) spécialement adaptée va dans la cabine de sablage (1)

18. Cabine de sablage selon une des demandes mentionnées ci-avant
caractérisée de cette manière
que l'étanchement automatique (8) guidé par l'intermédiaire d'un câble et d'un ressort compensateur peut être ouvert au milieu et peut être enroulé à droite et à gauche.

19. Cabine de sablage selon demande 17 ou 18,
caractérisée de cette manière
que derrière le rideau mobile (2) à l'intérieur de la cabine il y a un étanchement de gomme derrière lequel il y a des conduites qui permettent à l'abrasif de couler de nouveau dans la cabine de sablage (1).

20. Cabine de sablage selon une des demandes 17 - 18,
caractérisée de cette manière
qu'un étanchement de brosse (19) peut être monté ou enlevé à la place de l'étanchement automatique (8) qui est enroulé aux côtés.

21. Cabine de sablage selon une des demandes mentionnées ci-avant
caractérisée de cette manière
que le rideau mobile (2) est muni au minimum d'une fenêtre d'observation (24).

22. Cabine de sablage selon une des demandes mentionnées ci-avant
caractérisée de cette manière
que les pièces à travailler (26) peuvent être mises dans la cabine de sablage à l'aide d'une bande à rouleaux transporteurs (27) qui est montée au travers de la cabine de sablage (1).

23. Cabine de sablage selon une des demandes mentionnées ci-avant
caractérisée de cette manière
que cette cabine a une installation de dépoussièrage séparée et un appareil de sablage (21) avec silo (22) et séparateur (23).
